# EUROPÄISCHE PATENTSCHRIFT

(11) **EP 0 694 088 B1**
(45) Veröffentlichungstag und Bekanntmachung des Hinweises auf die Patenterteilung: **19.05.1999**
(21) Anmeldenummer: 95908917.8
(22) Anmeldetag: 09.02.1995
(51) Int. Cl.: C25D 1/10, B41C 1/14

(54) **VERFAHREN ZUR HERSTELLUNG EINER MUTTERMATRIZE FÜR DIE GALVANISCHE ERZEUGUNG VON NAHTLOSEN ROTATIONS-SIEBDRUCKSCHABLONEN, INSBESONDERE AUS NICKEL**
PROCESS FOR PRODUCING A BASE MOULD FOR ELECTROLYCALLY PRODUCING SEAMLESS ROTARY SCREEN PRINTING STENCILS, IN PARTICULAR OF NICKEL
PROCEDE POUR LA FABRICATION D'UNE MATRICE DE BASE POUR LA PRODUCTION ELECTROLYTIQUE DE POCHOIRS ROTATIFS, SANS SOUDURE, PRINCIPALEMENT EN NICKEL

(30) Priorität: 12.02.1994 DE 4404560
(43) Veröffentlichungstag der Anmeldung: 31.01.1996
(73) Patentinhaber: Schepers Druckformtechnik GmbH, 48691 Vreden (DE)
(72) Erfinder: SCHEPERS, Hans-Georg, D-48691 Vreden (DE); SAUERESSIG, Karl-Wilhelm, D-48691 Vreden (DE)
(74) Vertreter: Schulze Horn, Stefan, Dipl.-Ing. M.Sc.
(86) Internationale Anmeldenummer: EP9500458
(87) Internationale Veröffentlichungsnummer: WO9521951

(56) Entgegenhaltungen:
- EP-A- 0 385 961
- WO-A-90/06234
- AT-A- 311 294
- DE-A- 2 744 631
- FR-A- 835 988

## Beschreibung

Die Erfindung betrifft ein Verfahren zur Herstellung einer Muttermatrize für die galvanische Erzeugung von nahtlosen Rotations-Siebdruckschablonen, insbesondere aus Nickel, wobei ein metallischer Muttermatrizen-Grundkörper mit zylindrischer Mantelfläche auf seinem Außenumfang mit in einem regelmäßigen Raster verteilten Vertiefungen versehen wird, die einen runden oder mehreckigen Umriß aufweisen und zwischen denen ein regelmäßiges Netz bildende Rasterstege verbleiben, und wobei die Vertiefungen anschließend mit einer elektrisch nichtleitenden Füllmasse bündig bis zur Höhe der Rasterstege verfüllt werden, wonach dann wiederholt durch galvanisches Auftragen von Metall und axiales Abziehen der so entstandenen Hülse Siebdruckschablonen erzeugbar sind.

In der Praxis werden Muttermatrizen für den genannten Verwendungszweck bisher durch das sogenannte Molettieren hergestellt. Dabei wird mittels einer Molette das gewünschte Vertiefungsraster in die Mantelfläche des Muttermatrizen-Grundkörpers eingedrückt. Die Molette ist eine relativ kleine Walze, die auf dem Umfang des Muttermatrizen-Grundkörpers entlang einer Schraubenlinie unter starker Andruckkraft abgerollt wird. Die Molette trägt auf ihrer Umfangsfläche in dem gewünschten Raster angeordnete Vorsprünge, die ein Negativbild der gewünschten Vertiefungen für die Muttermatrize darstellen.

Nachteilig erfordert dieses bekannte Verfahren einen hohen maschinellen, personellen und zeitlichen Aufwand. Insbesondere ist es sehr schwierig und nur mit großer Erfahrung möglich, die Molette so auf dem Außenumfang des Muttermatrizen-Grundkörpers abzurollen, daß die über den Außenumfang des Muttermatrizen-Grundkörpers verlaufende Schraubenlinie in Längs- und Umfangsrichtung des Muttermatrizen-Grundkörpers gesehen keinen Versatz im Rasterbild aufweist. Außerdem ist die Herstellung von Moletten sehr aufwendig, da hierfür umfangreiche mechanische Bearbeitungsschritte erforderlich sind. Jede Rasteränderung macht auch die Fertigung einer geänderten Molette nötig. Ein weiterer Nachteil ist darin zu sehen, daß das Material des Muttermatrizen-Grundkörpers relativ weich sein muß, damit durch die Molette überhaupt die gewünschten Vertiefungen eingedrückt oder eingewalzt werden können. Aus diesem Grund kann bisher praktisch nur Kupfer für den Muttermatrizen-Grundkörper verwendet werden, der oberflächlich mit einer dünnen Verchromung versehen ist. Zur Stabilitätserhöhung, die wegen des Abrollens der Molette mit hoher Andruckkraft benötigt wird, muß der Muttermatrizen-Grundkörper zudem einen stabilen Stahlkern aufweisen, was die Muttermatrize insgesamt sehr schwer und damit schwierig handhabbar und transportierbar macht.

Die durch das Molettieren erzeugbaren Vertiefungen können nur pyramidenstumpf- oder kegelstumpfförmig mit relativ flach geneigten Flanken sein. Dies führt zu dem Nachteil, daß die in den Vertiefungen liegende elektrisch nichtleitende Füllmasse an den Rändern der Vertiefungen sehr dünn wird und dort leicht ausbricht. Beim späteren galvanischen Auftragen von Metall auf die Muttermatrize zur Bildung der Siebdruckschablone kommt es dann beim Abziehen der fertig galvanisierten Schablone zu einem Beschädigen der Oberfläche der Muttermatrize durch von der Schablone nach innen vorragende Metallnasen, die sich in den Ausbruchstellen der Füllmasse bilden konnten. Da zudem die Muttermatrize aus relativ weichem Kupfer besteht, gegenüber welchem beispielsweise Nickel als bevorzugtes Siebdruckschablonenmaterial relativ hart ist, bilden sich trotz der Verchromung, die aber nur sehr dünn sein kann, leicht Riefen in Längsrichtung der Muttermatrize, die deren Verwendbarkeit auf relativ wenige Produktionsdurchgänge für die Erzeugung von Siebdruckschablonen begrenzen.

Außer dem zuvor beschriebenen mechanischen Molettieren sind aus EP 0 030 774 A1 weitere Verfahren der eingangs genannten Art bekannt. Als erstes bekanntes Verfahren zur Herstellung einer Muttermatrize ist dort beschrieben, daß die Vertiefungen, die mit nicht leitendem Material gefüllt werden sollen, durch Ätzung hergestellt werden. Wie diese Ätzung vorgenommen werden soll, ist in der Schrift nicht beschrieben, jedoch ist es für den Fachmann selbstverständlich, daß hierzu eine Ätzmaske verwendet werden muß. Zur Herstellung, Art und Behandlung der Ätzmaske gibt die Schrift aber ebenfalls keinerlei Hinweise. Als zweites Herstellungsverfahren zur Herstellung einer Muttermatrize ist der Schrift zu entnehmen, mit einem gesteuerten Energiestrahl durch thermische Einwirkung direkt näpfchenartige Bereiche des Muttermatrizen-Grundkörpers in einen nichtleitenden Zustand zu versetzen. Beispielsweise wird bei einem aus elektrisch leitendem Aluminium bestehenden Muttermatrizen-Grundkörper durch den Energiestrahl Aluminium oberflächlich in Aluminiumoxyd umgewandelt, das nicht elektrisch leitend ist.

Als nachteilig wird bei dem aus EP 0 030 774 Al bekannten Stand der Technik angesehen, daß die erreichbare Genauigkeit der Konturen der nichtleitenden Bereiche auf der Oberfläche der Muttermatrize begrenzt ist und daß dadurch die Qualität der auf dieser Muttermatrize erzeugten Siebdruckschablonen nicht optimal ist.

Es stellt sich daher die Aufgabe, ein Verfahren der eingangs genannten Art anzugeben, welches die Herstellung einer Muttermatrize für die galvanische Erzeugung von nahtlosen Rotations-Siebdruckschablonen, insbesondere aus Nickel, mit einem geringen maschinellen, personellen und zeitlichen Aufwand erlaubt und mittels welchem Muttermatrizen mit hoher Qualität und langer Standzeit herstellbar sind.

Die Lösung dieser Aufgabe gelingt erfindungsgemäß durch ein Verfahren der eingangs genannten Art, welches gekennzeichnet ist durch folgende Verfahrensschritte:
a) die Mantelfläche des Muttermatrizen-Grundkörpers wird mit einer photo- oder thermo- oder elektrosensitiven Beschichtung überzogen,
b) die Beschichtung wird mittels eines nach Maßgabe elektronisch gespeicherter Daten gesteuerten Strahls mit dem Positiv- oder Negativbild des gewünschten Vertiefungsrasters belichtet, wobei in den Daten die Umrißform der Vertiefungen und deren Verteilung im Raster frei gestattbar gespeichert sind, und danach unmittelbar oder nach Durchlaufen eines Entwicklungsprozesses in den Bereichen, in denen die Vertiefungen vorgesehen sind, mittels eines chemischen und/oder physikalischen Entfernungsprozesses abgetragen,
c) in den von der Beschichtung befreiten Bereichen der Mantelfläche des Muttermatrizen-Grundkörpers werden durch Ätzen oder elektrolytischen Netallabtrag die Vertiefungen gebildet,
d) die verbliebenen Teile der Beschichtung werden vollständig entfernt und
e) die Vertiefungen werden mit der elektrisch nichtleitenden Füllmasse verfüllt.

Eine alternative Ausgestaltung des erfindungsgemäßen Verfahrens schlägt gemäß Anspruch 2 vor, daß der Verfahrensschritt b) wie folgt ausgeführt wird:
b) die Beschichtung wird mittels eines nach Maßgabe elektronisch gespeicherter Daten gesteuerten Strahls in den Bereichen, in denen die Vertiefungen vorgesehen sind, unmittelbar abgetragen, wobei in den Daten die Umrißform der Vertiefungen und deren Verteilung im Raster frei gestattbar gespeichert sind.

Die Erfindung bietet den Vorteil, daß alle Molettierwerkzeuge und die hierfür benötigten Vorrichtungen nicht mehr erforderlich sind. Dadurch wird eine große Einsparung hinsichtlich des technischen, personellen und zeitlichen Aufwandes erreicht. Da die Umrißform der Vertiefungen und das Raster, in dem diese Vertiefungen angeordnet sind, nun elektronisch gespeichert sind, können die Umrißform der Vertiefungen und deren Verteilung innerhalb des Rasters sehr genau hergestellt und mit geringem Aufwand verändert und an die jeweiligen Bedürfnisse angepaßt werden, ohne daß, wie dies zuvor erforderlich war, neue Molettierwerkzeuge herzustellen wären.

Durch das Ätzen oder den elektrolytischen Metallabtrag erhalten die Vertiefungen eine Kontur, die einen verbesserten Halt der elektrisch nichtleitenden Füllmasse bietet. Dies beruht darauf, daß die Vertiefungen nun nicht mehr mit flachen Flanken ausgebildete Kegelstümpfe oder Pyramidenstümpfe sind, sondern im Querschnitt betrachtet eher die Form von ovalen Näpfen erhalten. Hierdurch behält die Füllmasse innerhalb der Vertiefungen auch in deren Randbereichen eine vergleichsweise große Dicke, so daß Ausbrüche der Füllmasse vermieden werden. Hierdurch können sich auch keine vorspringenden Metallnasen bei der späteren Aufgalvanisierung der Siebdruckschablone bilden, was eine bessere Qualität der Siebdruckschablonen ergibt und Beschädigungen der Muttermatrize beim axialen Abziehen der Schablone vermeidet. Hierdurch erhält die Muttermatrize eine höhere Standzeit, die in der Praxis zwei- bis dreimal so lang sein kann, wie dies bei bisher verwendeten Muttermatrizen erreichbar war.

Bevorzugt ist weiter vorgesehen, daß als Strahl ein Ultraviolett-Laserstrahl oder ein thermisch wirkender Laserstrahl oder ein Elektronenstrahl verwendet wird. Die genannten Strahlen lassen sich vergleichsweise einfach erzeugen und fokussieren, so daß, im Zusammenwirken mit einer entsprechend ausgewählten Beschichtung mit passender Sensitivität, Vertiefungen und Raster mit einer hohen Auflösung und Genauigkeit sowie großen MESH-Zahlen erzeugen lassen.

Da bei dem erfindungsgemäßen Verfahren kein mechanisches Eindrücken der Vertiefungen in den Muttermatrizen-Grundkörper mehr erfolgt, muß dieser nicht mehr aus dem relativ weichen Kupfer bestehen, sondern kann auch aus einem härteren Metall bestehen, wobei dieses bevorzugt Nickel ist. Das Metall Nickel bietet den Vorteil einer hohen Härte, einer hohen Festigkeit und einer hohen Gefügedichte. Weiterhin weist es eine gute elektrische Leitfähigkeit auf und ist gut galvanisierbar. Hierdurch kann eine Verchromung der Oberfläche der Muttermatrize entfallen, was das Recyceln von nicht mehr einsetzbaren Muttermatrizen erleichtert. Ein weiterer durch die Verwendung von Nickel als Material für die Muttermatrize erreichbarer Vorteil besteht darin, daß sich die Nickeloberfläche der Muttermatrize selbsttätig durch die Bildung einer Nickeloxydschicht schützt, die aber elektrisch leitend bleibt. Zugleich sorgt diese Nickeloxydschicht aber dafür, daß sich die auf die Muttermatrize aufgalvanisierte Siebdruckschablone leicht von der Muttermatrize abziehen läßt, da die Nickeloxydschicht auf der Muttermatrize als Trennmittel wirkt.

Um Material und insbesondere Gewicht einzusparen, kann als Muttermatrizen-Grundkörper auch eine hohlzylindrische Nickelhülse eingesetzt werden. Dies ist ohne weiteres möglich, weil wegen des Wegfalls der mechanischen Andruckkräfte zwischen Molette und Muttermatrizen-Grundkörper letzterer keine besonders hohe mechanische Stabilität mehr aufweisen muß. Zudem erlaubt die Verwendung einer hohlzylindrischen Nickelhülse eine leichtere Handhabung und einen erleichterten und kostengünstigeren Transport oder Versand zwischen dem Hersteller der Muttermatrize und dem im allgemeinen damit nicht identischen Hersteller von Siebdruckschablonen.

Als elektrisch nichtleitende Füllmasse wird bevorzugt ein aushärtbares Kunstharz oder eine aushärtbare keramische Masse eingesetzt. Diese Materialien bieten den Vorteil, daß sie einerseits zunächst als noch viskose Masse in die Vertiefungen einbringbar sind und daß sie andererseit nach dem Aushärten sehr fest in den Vertiefungen haften und eine hohe Festigkeit und Oberflächengüte aufweisen. Insbesondere sind diese Materialien nach dem Aushärten auch durch mechanische Verfahren, z.B. Drehen oder Schleifen, bearbeitbar, ohne daß sie sich aus den Vertiefungen lösen oder am Rand der Vertiefungen ausbrechen.

Die Vertiefungen werden vorzugsweise mit einem regelmäßigen sechseckigen Umriß erzeugt; weiterhin werden die Vertiefungen bevorzugt wabenförmig in einem Hexagonalraster verteilt angeordnet. Dies bietet den Vorteil, daß die auf dieser Muttermatrize erzeugten Siebdruckschablonen eine hohe Festigkeit und Stabilität bei geringem Gewicht sowie ein gutes Steg-Durchlaß-Verhältnis aufweisen. Aufgrund der elektronischen Speicherbarkeit der Umrißform der Vertiefungen und deren Verteilung im Raster ist aber selbstverständlich jede Freiheit bei der Gestaltung dieser Parameter gegeben.

Im folgenden wird anhand einer Zeichnung ein Ablaufbeispiel des erfindungsgemäßen Verfahrens beschrieben. Die Figuren 1 bis 5 der Zeichnung zeigen einen Ausschnitt aus dem Umfangsbereich eines Muttermatrizen-Grundkörpers während verschiedener Verfahrensschritte; die Figur 6 der Zeichnung zeigt einen Ausschnitt aus dem Umfangsbereich einer fertigen Muttermatrize.

Gemäß Figur 1 der Zeichnung besteht der Muttermatrizen-Grundkörper 1 aus Metall und weist eine zylindrische Mantelfläche 10 auf. Der Grundkörper 1 kann als Zylinder oder hohlzylindrische Hülse ausgeführt sein.

Auf die Mantelfläche 10 des Grundkörpers 1 ist eine sensitive Beschichtung 2 in Form einer vergleichsweise dünnen Schicht aufgetragen, die in der Zeichnung übertrieben dick dargestellt ist. Bei dieser Beschichtung 2 kann es sich um ein photo-, thermo- oder elektrosensitives Material handeln, wie dies an sich bekannt ist. Auch Auftragverfahren für derartige Beschichtungen zur Erzielung einer gleichmäßigen Schichtdicke sind bekannt und brauchen hier nicht näher erläutert zu werden.

Figur 2 der Zeichnung zeigt den Muttermatrizen-Grundkörper 1 während eines Verfahrensschrittes, in welchem mittels eines Lasers 30, der einen Laserstrahl 3 gesteuert aussendet, eine Belichtung der sensitiven Beschichtung 2, hier mit dem Negativ-Bild der gewünschten Vertiefungen erfolgt. Dabei werden der Muttermatrizen-Grundkörper 1 und der Laser 30 relativ zueinander in zwei Richtungen, vorzugsweise die Axialrichtung und die Umfangsrichtung bewegt, so daß nach und nach die gesamte Umfangsfläche des Muttermatrizen-Grundkörpers 1 überstrichen wird. Während dieser relativen Bewegung zueinander wird der Strahl 3 nach Maßgabe elektronisch gespeicherter Daten ein- und ausgeschaltet, um das Positiv- oder Negativbild eines gewünschten Rasters auf die Beschichtung 2 aufzubelichten, je nachdem, ob diese photopositiv oder photonegativ reagiert. Im vorliegenden Fall, der in der Zeichnung dargestellt ist, wird die Beschichtung 2 durch die Belichtung in den Bereichen 20 so verändert, daß sie für einen nachfolgenden chemischen und/oder physikalischen Abtragprozeß unlöslich wird. Zwischen den belichteten Bereichen 20 verbleiben unbelichtete Bereiche 21, die den Bereichen entsprechen, in denen später Vertiefungen in dem Grundkörper 1 erzeugt werden sollen.

Figur 3 der Zeichnung zeigt den Muttermatrizen-Grundkörper 1 nach Durchlaufen des Abtragprozesses, in welchem die unbelichteten Bereiche 21 der Beschichtung 2 abgetragen worden sind. Nunmehr verbleiben von der Beschichtung 2 auf der Mantelfläche 10 lediglich noch die belichteten Bereiche 20, die ein netzförmiges Raster von nach außen vorragenden Stegen bilden, die jeweils regelmäßige Sechsecke einschließen.

In der Figur 4 der Zeichnung ist der Muttermatrizen-Grundkörper nach Durchlaufen eines Ätzbades oder eines elektrolytischen Abtragvorganges gezeigt. Durch dieses Ätzen oder elektrolytische Abtragen wird Metall des Muttermatrizen-Grundkörpers 1 dort abgetragen, wo die ätzende Säure oder die Elektrolytflüssigkeit Zugang zur Mantelfläche 10 hat. Unterhalb der Bereiche 20 der Beschichtung 2 hat die Säure oder die Elektrolytflüssigkeit keinen Zugang zur Mantelfläche 10 des Grundkörpers 1, so daß hier ein Metallabtrag nicht erfolgen kann.

In einem weiteren Verfahrensschritt wird durch ein geeignetes Abtragverfahren der verbleibende Teil 20 der Beschichtung 2 ebenfalls abgetragen, wonach der Muttermatrizen-Grundkörper die in Figur 5 gezeigte Oberflächenform aufweist. Diese ist charakterisiert durch ein Raster von im Umriß sechseckigen Vertiefungen 11, zwischen denen netzförmig verteilt Stege 12 liegen. Die äußere Oberfläche der Stege 12 entspricht dabei der Mantelfläche 10 des Grundkörpers 1.

Figur 6 der Zeichnung schließlich zeigt die fertige Muttermatrize 1', bei welcher nun die Vertiefungen 11 vollständig mit einer Füllmasse 4 bis in Höhe der Oberkante der Stege 12 und damit bis zur ursprünglichen Mantelfläche 10 des Muttermatrizen-Grundkörpers 1 ausgefüllt sind. Hierdurch werden auf der Mantelfläche 10 der Muttermatrize 1' in der gewünschten Verteilung Bereiche mit unterschiedlichen elektrischen Eigenschaften gebildet, nämlich im Bereich der Oberfläche der Füllmasse 4 elektrisch nichtleitende Bereiche und im Bereich der Oberfläche der Stege 12 elektrisch leitfähige Bereiche.

Die fertige Muttermatrize 1' kann dann in bekannter Weise mehrmals zur galvanischen Erzeugung von nahtlosen Rotations-Siebdruckschablonen verwendet werden, wobei sich dann im Bereich der elektrisch leitfähigen Stege 12 an der Mantelfläche 10 der Muttermatrize 1' Metall galvanisch ablagert, bis eine gewünschte Schichtdicke erreicht ist. Diese so gebildete Siebdruckhülse kann dann in Axialrichtung der Muttermatrize 1', d.h. parallel zur Mantelfläche 10, von der Muttermatrize 1' abgezogen werden.

## Patentansprüche

1. Verfahren zur Herstellung einer Muttermatrize (1') für die galvanische Erzeugung von nahtlosen Rotations-Siebdruckschablonen, insbesondere aus Nickel, wobei ein metallischer Muttermatrizen-Grundkörper (1) mit zylindrischer Mantelfläche (10) auf seinem Außenumfang mit in einem regelmäßigen Raster verteilten Vertiefungen (11) versehen wird, die einen runden oder mehreckigen Umriß aufweisen und zwischen denen ein regelmäßiges Netz bildende Rasterstege (12) verbleiben, und wobei die Vertiefungen (11) anschließend mit einer elektrisch nichtleitenden Füllmasse (4) bündig bis zur Höhe der Rasterstege (12) verfüllt werden, wonach dann wiederholt durch galvanisches Auftragen von Metall und axiales Abziehen der so entstandenen Hülse Siebdruckschablonen erzeugbar sind,
**gekennzeichnet durch**
folgende Verfahrensschritte:
a) die Mantelfläche (10) des Muttermatrizen-Grundkörpers (1) wird mit einer photo- oder thermooder elektrosensitiven Beschichtung (2) überzogen,
b) die Beschichtung (2) wird mittels eines nach Maßgabe elektronisch gespeicherter Daten gesteuerten Strahls (3) mit dem Positiv- oder Negativbild des gewünschten Vertiefungsrasters belichtet, wobei in den Daten die Umrißform der Vertiefungen (11) und deren Verteilung im Raster frei gestaltbar gespeichert sind, und die Beschichtung (2) wird unmittelbar oder nach Durchlaufen eines Entwicklungsprozesses in den Bereichen (21), in denen die Vertiefungen (11) vorgesehen sind, mittels eines chemischen und/oder physikalischen Entfernungsprozesses abgetragen,
c) in den von der Beschichtung (2) befreiten Bereichen der Mantelfläche (10) des Muttermatrizen-Grundkörpers (1) werden durch Ätzen oder elektrolytischen Metallabtrag die Vertiefungen (11) gebildet,
d) die verbliebenen Teile (20) der Beschichtung (2) werden vollständig entfernt und
e) die Vertiefungen (11) werden mit der elektrisch nichtleitenden Füllmasse (4) verfüllt.

2. Verfahren nach Anspruch 1, dadurch gekennzeichnet, daß der Verfahrensschritt b) wie folgt ausgeführt wird:
b) die Beschichtung (2) wird mittels eines nach Maßgabe elektronisch gespeicherter Daten gesteuerten Strahls (3) in den Bereichen (21), in denen die Vertiefungen (11) vorgesehen sind, unmittelbar abgetragen, wobei in den Daten die Umrißform der Vertiefungen (11) und deren Verteilung im Raster frei gestaltbar gespeichert sind.

3. Verfahren nach Anspruch 1 oder 2, dadurch gekennzeichnet, daß als Strahl (3) ein Ultraviolett-Laserstrahl oder ein thermisch wirkender Laserstrahl oder ein Elektronenstrahl verwendet wird.

4. Verfahren nach einem der Ansprüche 1 bis 3, dadurch gekennzeichnet, daß als Muttermatrizen-Grundkörper (1) ein Nickelzylinder eingesetzt wird.

5. Verfahren nach einem der Ansprüche 1 bis 3, dadurch gekennzeichnet, daß als Muttermatrizen-Grundkörper (1) eine hohlzylindrische Nickelhülse eingesetzt wird.

6. Verfahren nach einem der vorangehenden Ansprüche, dadurch gekennzeichnet, daß als elektrisch nichtleitende Füllmasse (4) ein aushärtbares Kunstharz oder eine aushärtbare keramische Masse eingesetzt wird.

7. Verfahren nach einem der vorangehenden Ansprüche, dadurch gekennzeichnet, daß die Vertiefungen (11) mit einem regelmäßigen sechseckigen Umriß erzeugt werden.

8. Verfahren nach Anspruch 7, dadurch gekennzeichnet, daß die Vertiefungen (11) wabenförmig in einem Hexagonalraster verteilt angeordnet werden.

## Claims

1. Process for producing a base mould (1') for electrolytically producing seamless rotary screen printing stencils, in particular of nickel, wherein a metallic base mould body (1) with a cylindrical surface area (10) at the outer circumference thereof is provided with indentations (11) distributed in a regular grid with the indentations comprising a round or polygonal contour, and between which indentations grid webs (12) remain forming a regular net, and wherein the indentations (11) subsequently are filled with an electrically non-conducting filler (4) flush with the level of the grid webs (12), whereupon repeatedly by electrolytically applying metal and axially removing the generated sleeve screen printing stencils are to be produced,
**characterized by**
the following process steps:
a) the surface area (10) of the base mould body (1) is covered with a photo- or thermo-sensitive or electrically sensitive layer (2),
b) the layer (2) is exposed to a beam (3) controlled by means of electronically stored data with the positive or negative image of the required indentation grid wherein in the data the shape of the contours of the indentations (11) and their distribution in the grid is stored ad lib, and the layer (2) is removed directly or after a developing process in the areas (21) where the indentations (11) are to be provided by means of a chemical and/or physical removing process,
c) in the areas of the surface area (10) of the base mould body (1) where the layer (2) has been removed the indentations (11) are generated by etching or electrolytical metal removing,
d) the remaining parts (20) of the layer (2) are completely removed, and
e) the indentations (11) are filled with an electrically non-conductive filler (4).

2. Process according to claim 1, characterized in that the process step b) is accomplished as follows:
b) the layer (2) is directly removed in the areas (21) where indentations (11) are provided by a beam (3) controlled by means of electronically stored data wherein in the data the shape of the contour of the indentations (11) and their distribution in the grid are stored ad lib.

3. Process according to claim 1 or 2, characterized in that an ultra-violet laser beam or a thermically acting laser beam or an electronic beam are used as the beam (3).

4. Process according to one of the claims 1 to 3, characterized in that a nickel cylinder is used as the base mould body (1).

5. Process according to one of the claims 1 to 3, characterized in that a hollow-cylindrical nickel sleeve is used as the base mould body (1).

6. Process according to one of the preceeding claims, characterized in that a curable synthetic resin or a curable ceramic material is used as the electrically non-conductive filler (4).

7. Process according to one of the preceeding claims, characterized in that the indentations (11) are generated with a regular hexagonal contour.

8. Process according to claim 7, characterized in that the indentations (11) are arranged in a honeycombed distribution in a hexagonal grid.

## Revendications

1. Procédé pour fabriquer une matrice mère (1') pour la production galvanique de pochoirs de sérigraphie rotatifs sans cordon de jonction, notamment en nickel, selon lequel on aménage, dans la périphérie extérieure d'un corps de base métallique de la matrice mère (1) pourvu d'une surface enveloppe cylindrique (10), des renfoncements (11) qui sont répartis selon un réseau régulier et possèdent un contour circulaire ou polygonal et entre lesquels subsistent des barrettes (12) du réseau qui forment un réseau régulier, et selon lequel on remplit ensuite des renfoncements de niveau, jusqu'à la hauteur des barrettes (12) du réseau, avec une masse de remplissage (4)non électriquement conductrice, à la suite de quoi on peut fabriquer des pochoirs de sérigraphie d'une manière répétée au moyen d'un dépôt galvanique d'un métal et d'un retrait axial de la douille ainsi obtenue,
caractérisé par les étapes opérations suivantes :
a) on recouvre la surface enveloppe (10) du corps de base (1) de la matrice mère par un revêtement photosensible ou thermosensible ou électrosensible (2).
b) on éclaire le revêtement (2) à l'aide d'un faisceau (3) commandé en fonction de données mémorisées électroniquement, avec l'image positive ou négative du réseau désiré de renfoncements, la forme du contour des renfoncements (11) et leur répartition dans le réseau étant mémorisées, d'une manière pouvant être librement configurée, dans les données, et on élimine le revêtement (2), immédiatement ou après exécution d'un processus de développement, dans les zones (21) dans lesquels les renfoncements (11) sont prévus, à l'aide d'un processus d'élimination chimique et/ou physique,
c) on forme les renfoncements (11) dans les zones, dans lesquelles le revêtement (2) a été éliminé, de la surface enveloppe (10) du corps de base (11) de la matrice mère, par corrosion ou enlèvement électrolytique de métal ;
d) on retire complètement les parties restantes (20) du revêtement (2), et
e) on remplit les renfoncements (11) avec la masse de remplissage non électriquement conductrice (4).

2. Procédé selon la revendication 1, caractérisé en ce que l'étape opératoire b) est exécutée comme suit :
b) on élimine directement le revêtement (2), au moyen d'un faisceau (3) commandé en fonction de données mémorisées électroniquement, dans les zones (21) dans lesquelles les renfoncements (11) sont prévus, la forme de contour des renfoncements (11) et leur répartition dans le réseau étant mémorisées, d'une manière pouvant être librement conformée, dans les données.

3. Procédé selon la revendication 1 ou 2, caractérisé en ce qu'on utilise comme faisceau (3) un faisceau laser à ultraviolet ou un faisceau laser à effet thermique ou un faisceau d'électrons.

4. Procédé selon l'une des revendications 1 à 3, caractérisé en ce qu'on utilise comme corps de base formant matrice mère (1) un cylindre de nickel.

5. Procédé selon l'une des revendications 1 à 3, caractérisé en ce qu'on utilise comme corps de base (1) de la matrice mère une douille cylindrique creuse en nickel.

6. Procédé selon l'une des revendications précédentes, caractérisé en ce qu'on utilise comme masse de remplissage non électriquement conductrice (4), une résine synthétique durcissable ou une masse céramique durcissable.

7. Procédé selon l'une des revendications précédentes, caractérisé en ce qu'on forme les renfoncements (11) avec un contour hexagonal régulier.

8. Procédé selon la revendication 7, caractérisé en ce que les renfoncements (11) sont disposés en nid d'abeilles en étant répartis selon un réseau hexagonal.
